# EUROPÄISCHE PATENTANMELDUNG

(11) **EP 3 447 230 A1**
(43) Veröffentlichungstag der Anmeldung: **27.02.2019**
(21) Anmeldenummer: 17001421.1
(22) Anmeldetag: 23.08.2017
(51) Int. Cl.: E06B 3/673

(54) **VERFAHREN UND VORRICHTUNG ZUR HERSTELLUNG VON ABSTANDHALTERAHMEN FÜR ISOLIERGLASSCHEIBEN**

(71) Anmelder: Rottler und Rüdiger und Partner GmbH, 90579 Langenzenn (DE)
(72) Erfinder: Rottler, Roland, 90522 Oberasbach (DE)
(74) Vertreter: Börjes-Pestalozza, Henrich

(57) **Zusammenfassung**

Die Erfindung befasst sich mit Verbesserungen auf dem technischen Gebiet der Herstellung von Abstandhalterrahmen (2) für Isolierglasscheiben. Die Erfindung betrifft unter anderem eine Vorrichtung (1) zur Herstellung solcher Abstandhalterrahmen (2), die neben einer ersten Steckvorrichtung (5) eine Befüllvorrichtung (10) zum Einfüllen von Trockenmittel (8) in Rahmenschenkel (3) eines herzustellenden Abstandhalterrahmens (2) aufweist. Die Befüllvorrichtung (10) ist dazu eingerichtet, bei Bedarf sämtliche mit Trockenmittel (8) zu befüllenden Rahmenschenkel (3) eines Abstandhalterrahmens (2) innerhalb eines Befüllschrittes, also im produktionstechnischem Sinne gleichzeitig, mit Trockenmittel (8) zu befüllen. In einer nachgelagerten zweiten Steckvorrichtung (12) können dann die mit Trockenmittel (8) befüllten Rahmenschenkel (3) wiederum innerhalb eines Verfahrensschrittes gleichzeitig mit jeweils einem zweiten Verschlussmittel (13) verschlossen werden. Die so vorbereiteten Rahmenschenkel (3) können anschließend zu einem Abstandhalterrahmen (2) zusammengefügt werden.

## Beschreibung

Die Erfindung betrifft ein Verfahren zur Herstellung von Abstandhalterrahmen für Isolierglasscheiben, bei dem Rahmenschenkel zu einem Abstandhalterrahmen miteinander verbunden werden. Ferner betrifft die Erfindung auch eine Vorrichtung zur Herstellung von aus Rahmenschenkeln zusammengesetzten Abstandhalterrahmen für Isolierglasscheiben, mit einer Verbindungsvorrichtung zum Verbinden von Rahmenschenkeln zu einem Abstandhalterrahmen.

Derartige Verfahren und Vorrichtungen sind aus der Praxis in unterschiedlichen Ausführungsformen bekannt. Die mit diesen Verfahren und Vorrichtungen hergestellten Abstandhalterrahmen dienen als Distanzhalter zwischen zwei Glasscheiben einer Isolierglasscheibe. In der Regel wird der sogenannte Scheibenzwischenraum, der durch die beiden Glasscheiben und durch den Abstandhalterrahmen begrenzt wird, mit einem Gas oder Gasgemisch befüllt. Ziel ist es, den Wärmedurchtritt durch eine solche Isolierglasscheibe zu minimieren.

Um ein Beschlagen der Glasscheiben von innen zu vermeiden, wird Trockenmittel eingesetzt. Das Trockenmittel wird in der Regel in Rahmenschenkel des Abstandhalterrahmens eingefüllt. Das Trockenmittel soll Feuchtigkeit innerhalb des Scheibenzwischenraums absorbieren und verhindern, dass Innenseiten der Glasscheiben beschlagen.

Eine Schwierigkeit bei der Herstellung von derartigen Abstandhalterrahmen besteht nun darin, Trockenmittel effizient, sauber und vorzugsweise automatisiert in Rahmenschenkel des Abstandhalterrahmens einzufüllen. So ist es beispielsweise bekannt, einzelne Rahmenschenkel außenseitig mit einer Einfüllöffnung zu versehen und Trockenmittel durch diese Einfüllöffnung in den Rahmenschenkel einzubringen. Die seitlich in den Rahmenschenkel eingebrachte Einfüllöffnung stellt jedoch eine Materialschwächung des Rahmenschenkels und damit des Abstandhalterrahmens dar. Wenn die Rahmenschenkel oder die Abstandhalter bei ihrer Handhabung während der Produktion der Isolierglasscheiben brechen, dann geschieht dies bevorzugt im Bereich dieser Einfüllöffnungen. Zudem wurde festgesellt, dass das Trockenmittel, das in der Regel als Granulat vorliegt, aufgrund des vergleichsweise kleinen Querschnitts der Einfüllöffnungen nur mit vergleichsweise großem Zeitaufwand in ausreichender Menge in die Rahmenschenkel eingebracht werden kann.

Aufgabe der Erfindung ist es daher, ein Verfahren und eine Vorrichtung der eingangs genannten Art bereitzustellen, mit denen sich die Fertigung von Abstandhalterrahmen und insbesondere das Befüllen einzelner Rahmenschenkel derartiger Abstandhalterrahmen mit Trockenmittel vereinfachen lassen.

Diese Aufgabe wird bei einem Verfahren zur Herstellung von Abstandhalterrahmen der eingangs genannten Art durch die Mittel und Merkmale des auf ein derartiges Verfahren gerichteten unabhängigen Anspruchs gelöst. Insbesondere wird zur Lösung dieser Aufgabe bei dem eingangs genannten Verfahren vorgeschlagen, dass zumindest bei zwei der Rahmenschenkel eines herzustellenden Abstandhalterrahmens jeweils ein erstes Verschlussmittel durch eine erste Stirnöffnung in den Rahmenschenkel eingeschoben wird. Dadurch können die Rahmenschenkel zunächst einseitig verschlossen und ein Innenhohlraum der Rahmenschenkel zur Aufnahme von Trockenmittel vorbereitet werden. Danach wird Trockenmittel in jeden der zumindest zwei Rahmenschenkel durch jeweils eine zweite Stirnöffnung der Rahmenschenkel in diese eingebracht. Anschließend werden die mit Trockenmittel befüllten Rahmenschenkel auch auf ihrer anderen Seite verschlossen, indem jeweils ein zweites Verschlussmittel durch eine zweite Stirnöffnung des jeweiligen Rahmenschenkels in diesen eingesteckt wird. Dadurch wird das eingefüllte Trockenmittel zwischen den beiden Verschlussmitteln in den Rahmenschenkeln eingeschlossen, bevor die zumindest zwei Rahmenschenkel mit einem oder zwei oder mehreren weiteren Rahmenschenkeln zu dem Abstandhalterrahmen miteinander verbunden werden. Dadurch, dass das Trockenmittel jeweils in den Rahmenschenkeln eingeschlossen ist, wird ein ungewünschter Austritt von Trockenmittel aus den befüllten Rahmenschenkeln bei der weiteren Handhabung der Rahmenschenkel verhindert.

Zumindest die zweiten Verschlussmittel werden gemeinsam und automatisiert, insbesondere in einem gemeinsamen Verfahrensschritt, in die Rahmenschenkel eingesteckt. Die zumindest zwei Rahmenschenkel werden ebenfalls automatisiert und zudem gemeinsam mit Trockenmittel befüllt. Dies kann in einem gemeinsamen Befüllschritt geschehen.

Auf diese Weise wird ein Verfahren zur Herstellung von Abstandhalterrahmen geschaffen, bei dem das Befüllen zumindest zweier Rahmenschenkel eines herzustellenden Abstandhalterrahmens mit Trockenmittel im Vergleich zu den bisher aus dem Stand der Technik und der Praxis vorbekannten Verfahren vereinfacht ist. Ein derartig hergestellter Abstandhalterrahmen weist keine Materialschwächung in Form von seitlich in die Rahmenschenkel eingebrachten Einfüllöffnungen auf. Vielmehr werden ohnehin vorhandene Stirnöffnungen der Rahmenschenkel als Einfüllöffnungen für Trockenmittel genutzt. Diese Stirnöffnungen entstehen beispielsweise beim Ablängen der Rahmenschenkel von einem Hohlprofil. Zudem sind die Stirnöffnungen in der Regel größer als seitlich eingebrachte separate Einfüllöffnungen. Auf diese Weise ist es möglich, eine vergleichsweise große Menge Trockenmittel in relativ kurzer Zeit in die Rahmenschenkel einzufüllen. Zudem läuft das Verfahren automatisiert ab. Dies verbessert nicht nur die Prozesssicherheit, sondern auch die Effizienz bei der Herstellung von Abstandhalterrahmen.

Um durch das Trockenmittel in den Rahmenschenkeln verursachte Rieselgeräusche zu vermeiden, können die zweiten Verschlusselemente der zumindest zwei Rahmenschenkel bis auf Anschlag an das jeweils in den Rahmenschenkeln befindliche Trockenmittel in die Rahmenschenkel eingeschoben werden. So werden Hohlräume in den Rahmenschenkeln zwischen zwei Verschlussmitteln, die nicht mit Trockenmittel gefüllt sind, verringert oder gar vermieden.

Wenn die ersten Verschlusselemente mit einer definierten, identischen Einstecktiefe durch die ersten Stirnöffnungen in die Rahmenschenkel eingesteckt werden, kann sichergestellt werden, dass zwischen der ersten Stirnöffnung des jeweiligen Rahmenschenkels und dem platzierten Verschlussmittel ausreichend Raum zur Aufnahme eines Verbindungsmittels, zum Beispiel eines Eckverbinders, zur Verfügung steht. Derartige Verbindungsmittel können genutzt werden, um in dem Abstandhalterrahmen benachbarte Rahmenschenkel miteinander zu verbinden.

Bei einer Variante des Verfahrens können die Rahmenschenkel in der erforderlichen Länge von einem Hohlprofil abgelängt werden. Vorzugsweise werden die ersten Verschlusselemente vor dem Ablängen der zumindest zwei mit Trockenmittel zu befüllenden Rahmenschenkel in diese eingeschoben. So können die ersten Verschlussmittel auf besonders effiziente Weise und ohne zusätzlichen Handhabungsaufwand in die Rahmenschenkel eingesetzt werden.

Die Rahmenschenkel können, insbesondere nach dem Ablängen von dem Hohlprofil, einer Spannvorrichtung zugeführt werden. In dieser Spannvorrichtung können die Rahmenschenkel aufgespannt und zumindest die zwei Rahmenschenkel in einem gemeinsamen Befüllschritt mit Trockenmittel befüllt werden. Vorteilhaft kann es sein, die zweiten Verschlussmittel in die Rahmenschenkel einzustecken, während die Rahmenschenkel in der Spannvorrichtung aufgespannt sind. Dies begünstigt das präzise gemeinsame und automatisierte Einstecken der zweiten Verschlussmittel.

Wie weiter unten noch näher ausgeführt wird, kann die Spannvorrichtung schwenkbar gelagert sein, sodass sie in eine Schwenkstellung, zum Beispiel in einem 45° Winkel zu einer Aufstellfläche der Spannvorrichtung oder steiler, aufgerichtet werden kann. Dadurch lassen sich die noch unverschlossenen zweiten Stirnöffnungen der mit Trockenmittel zu befüllenden Rahmenschenkel anheben und in eine für die Befüllung günstige Stellung bringen. Das Trockenmittel kann dann durch die noch unverschlossenen zweiten Stirnöffnungen der mit Trockenmittel zu befüllenden Rahmenschenkel unter Ausnutzung der Schwerkraft in die jeweiligen Rahmenschenkel besonders einfach eingebracht werden. Diese Art der Befüllung eignet sich vor allem für das Befüllen der Rahmenschenkel mit rieselfähigen Trockenmitteln.

Besonders effizient kann das Verschließen dieser dem ersten Verschlussmittel jeweils gegenüberliegenden zweiten Stirnöffnungen der einzelnen Rahmenschenkel innerhalb eines Verfahrensschrittes und vorzugsweise gleichzeitig erfolgen. Auf diese Weise lassen sich nämlich eine Mehrzahl von oder sämtliche mit Trockenmittel befüllten Rahmenschenkel eines herzustellenden Abstandhalterrahmens gemeinsam in einem Verfahrensschritt verschließen. Anschließend können die derartig verschlossenen Rahmenschenkel miteinander verbunden werden, um den Abstandhalterrahmen herzustellen.

Ein Teil des eingefüllten Trockenmittels kann vor dem Verschließen der Rahmenschenkel mit den zweiten Verschlussmitteln mittels einer Absaug- und/oder Blasvorrichtung, vorzugsweise automatisiert, aus dem Rahmenschenkel entfernt werden. Auf diese Weise ist es möglich, überschüssiges Trockenmittel, das ein Eindringen eines Eckverbinders in den jeweiligen Rahmenschenkel aus Platzgründen möglicherweise behindern würde, zu entfernen, bevor die zweiten Verschlussmittel eingesteckt werden. So kann der für das Einbringen von Verbindungsmitteln wie Eckverbindern erforderliche Platz im Rahmenschenkel geschaffen werden.

Für die automatisierte Applikation der Verschlussmittel kann es zweckmäßig sein, wenn die ersten und/oder die zweiten Verschlussmittel in auf ein lichtes Innenmaß der Rahmenschenkel komprimiertem Zustand durch eine der beiden Stirnöffnungen in den jeweiligen Rahmenschenkel eingesteckt werden. Das Komprimieren kann vor dem und/oder beim Einstecken der Verschlussmittel in die Rahmenschenkel erfolgen. Diese Vorgehensweise bietet sich vor allem bei solchen Verschlussmitteln an, die aus einem formelastischen Material, wie beispielsweise Schaumstoff, hergestellt sind. Durch die reversible Verformung der Verschlussmittel können diese auf eine Größe reduziert werden, die ein widerstandsarmes Einstecken der Verschlussmittel in die Rahmenschenkel erlaubt. Sobald die Verschlussmittel nicht mehr komprimiert werden, dehnen sie sich wieder aus. Hierbei können sich die Verschlussmittel aufgrund ihrer Formelastizität und/oder ihrer werkstoffimmanenten Rückstellkräfte innenseitig an Innenwandungen der Rahmenschenkel anpressen. Dieser Effekt kann so stark sein, dass eine separate Befestigung der Verschlussmittel in den Rahmenschenkeln, beispielsweise durch Einkleben, nicht notwendig ist. So können die Verschlussmittel bei Bedarf auch nur kraftschlüssig in den Rahmenschenkeln festgelegt werden.

Die eingangs genannte Aufgabe wird schließlich auch durch eine Vorrichtung zur Herstellung von Abstandhalterrahmen der eingangs genannten Art gelöst, die die Mittel und Merkmale des unabhängigen, auf eine derartige Vorrichtung gerichteten Anspruchs aufweist. Insbesondere wird zur Lösung der Aufgabe bei einer Vorrichtung der eingangs genannten Art vorgeschlagen, dass diese eine erste automatisierte Steckvorrichtung, eine automatisierte Befüllvorrichtung und eine zweite automatisierte Steckvorrichtung aufweist. Mit der ersten automatisierten Steckvorrichtung werden erste Verschlussmittel durch erste Stirnöffnungen von Rahmenschenkeln in diese eingesteckt. Die automatisierte Befüllvorrichtung ist dazu eingerichtet, Trockenmittel durch zweite Stirnöffnungen der mit ersten Verschlussmitteln versehenen Rahmenschenkel einzufüllen. Mit der zweiten automatisierten Steckvorrichtung werden zweite Verschlussmittel durch die zweiten Stirnöffnungen in mit Trockenmittel zuvor befüllte Rahmenschenkel eingesteckt. Damit wird eine Vorrichtung geschaffen, die zur Durchführung des zuvor beschriebenen und in den auf das Verfahren gerichteten Ansprüchen beanspruchten Verfahrens eingerichtet sein kann.

Um die Rahmenschenkel in gewünschter Länge bereitzustellen, kann eine der ersten Stopfvorrichtung nachgelagert angeordnete Ablängvorrichtung vorgesehen sein, die zum Ablängen der Rahmenschenkel des Abstandhalterrahmens von einem Hohlprofil eingerichtet ist.

Ferner kann die Vorrichtung eine Spannvorrichtung aufweisen. In dieser Spannvorrichtung können zumindest zwei Rahmenschenkel, insbesondere eines herzustellenden Abstandhalterrahmens, zur Befüllung mit Trockenmittel aufgespannt werden.

Vorteilhaft kann es sein, wenn die erste und/oder die zweite Steckvorrichtung jeweils zumindest ein Einschubwerkzeug, vorzugsweise zwei, insbesondere federnd gelagerte Stößel, aufweist. Mit diesem zumindest einen Einschubwerkzeug können die ersten und/oder die zweiten Verschlussmittel durch eine Stirnöffnung eines Rahmenschenkels in diesen eingesteckt werden. Um dabei möglicherweise auftretende unterschiedliche Trockenmittelfüllstände in den einzelnen Rahmenschenkeln beim Einstecken insbesondere der zweiten Verschlussmittel auszugleichen, kann das zumindest eine Einschubwerkzeug der zweiten Steckvorrichtung federnd gelagert sein. Insbesondere die zweite Steckvorrichtung kann für jeden in einem Verfahrensschritt zu befüllenden Rahmenschenkel jeweils zumindest ein Einschubwerkzeug, vorzugsweise jeweils zwei federnd gelagerte Stößel, aufweisen.

Jedes Einschubwerkzeug kann ferner eine Mitnahmegeometrie, zum Beispiel eine Spitze oder eine Mehrfachspitze, für die Verschlussmittel aufweisen. Die Mitnahmegeometrie kann sich beim Einschieben der Verschlussmittel in diesen verhaken. So kann verhindert werden, dass die Verschlussmittel beim Einstecken in die Rahmenschenkel von den Einschubwerkzeugen abrutschen.

Nur der Vollständigkeit halber sei darauf hingewiesen, dass auch die erste Steckvorrichtung, die zum Einbringen der ersten Verschlussmittel vorgesehen ist, mit einem oder vorzugsweise mehreren derartigen Einschubwerkzeugen ausgerüstet sein kann. Auch hier kann es zweckmäßig sein, wenn das Einschubwerkzeug, insbesondere die Stößel federnd gelagert sind. So können Beschädigungen an der Steckvorrichtung - etwa durch Kollisionen der Verschlussmittel mit den Rahmenschenkeln - reduziert oder gar vermieden werden.

Wenn alle Einschubwerkzeuge der zweiten Steckvorrichtung an einer Halteplatte angeordnet sind, die in und entgegen der Steckrichtung bewegbar ist, können mehrere bereits einseitig mit einem ersten Verschlussmittel verschlossene Rahmenschenkel, insbesondere eines Abstandhalterrahmens, nach ihrer Befüllung mit Trockenmittel in einem Verfahrensschritt an ihrer jeweils dem ersten Verschlussmittel abgewandten noch unverschlossenen Stirnöffnung gemeinsam mit einem zweiten Verschlussmittel verschlossen werden.

Die erste und/oder die zweite Steckvorrichtung können für jeden Rahmenschenkel, der in einem Verfahrensschritt mit Verschlussmitteln versehen werden soll, zwei Einschubwerkzeuge aufweisen. Diese Einschubwerkzeuge können in Abhängigkeit der Abmessungen eines lichten Querschnitts des jeweiligen Rahmenschenkels relativ zueinander positionierbar sein. Auf diese Weise ist es möglich, die erste und/oder die zweite Steckvorrichtung an unterschiedliche Rahmenschenkelquerschnitte anzupassen. Dies ermöglicht die Bearbeitung unterschiedlichster Rahmenschenkel mit ein und derselben Vorrichtung.

Die jeweils zwei Einschubwerkzeuge, insbesondere wenn sie als Stößel ausgebildet sind, können quer oder rechtwinklig zur Einsteckrichtung der jeweiligen Verschlussmittel längsverschieblich an einer, beispielsweise der bereits zuvor erwähnten, Halteplatte der ersten und/oder der zweiten Steckvorrichtung angeordnet sein.

Die Vorrichtung kann eine Absaug- und/oder Blasvorrichtung umfassen, die dazu eingerichtet ist, überschüssiges Trockenmittel bei Bedarf aus den mit Trockenmittel bereits befüllten Rahmenschenkeln zu entfernen. Bei einer Variante des Absaug- und/oder Blasvorrichtung kann diese zumindest eine Druckluftnadel umfassen, die wenigstens eine Druckluftdüse aufweist. Diese Druckluftnadel kann jeweils durch eine zunächst noch unverschlossene zweite Stirnöffnung des bereits mit Trockenmittel befüllten Rahmenschenkels eingeführt werden. Ist sie mit ihrer Druckluftdüse in der gewünschten Tiefe innerhalb des Trockenmittels platziert, kann das oberhalb der Druckluftdüse befindliche überschüssige Trockenmittel durch Einblasen von Druckluft in den zumindest einen befüllten Rahmenschenkel aus diesem herausgeblasen und entfernt werden.

Bei einer besonders bevorzugten Ausführungsform der Absaug- und/oder Blasvorrichtung kann auch vorgesehen sein, dass diese wenigstens einen Saugrüssel mit einer Absaugöffnung aufweist. Dieser Saugrüssel kann in das innerhalb des Rahmenschenkels befindliche Trockenmittel eingefahren werden, um das Trockenmittel bis zu einer gewünschte Tiefe abzusaugen.

Die Vorrichtung kann zudem eine Kompressionsvorrichtung aufweisen. Mit dieser Kompressionsvorrichtung können die ersten und/oder die zweiten Verschlussmittel vor und/oder beim Einstopfen in die Rahmenschenkel auf das lichte Innenmaß der Rahmenschenkel komprimiert werden. Auf diese Weise können insbesondere elastisch verformbare Verschlussmittel, die zum Beispiel aus Schaumstoff oder dergleichen formelastischem Material hergestellt sein können, leichter in das Innere der Rahmenschenkel eingeschoben werden.

Die zuvor erwähnte Spannvorrichtung kann als drehbarer Revolver mit einer Mehrzahl von Spannplätzen für Rahmenschenkel eines Abstandhalterrahmens ausgebildet sein. Besonders vorteilhaft kann es sein, wenn die Spannvorrichtung einseitig schwenkbar gelagert ist. So lässt sich die Spannvorrichtung in eine Schrägstellung bringen, in der die zunächst nur einseitig mit Verschlussmitteln verschlossenen Rahmenschenkel mit ihren noch unverschlossenen Stirnöffnungen angehoben sind. Das Trockenmittel kann dann durch die angehobenen Stirnöffnungen der Rahmenschenkel unter Ausnutzung der Schwerkraft in das Innere der Rahmenschenkel eingefüllt werden. Dies begünstigt ein automatisiertes Befüllen der Rahmenschenkel mit Trockenmittel.

Um die Relativposition von zwei Einschubwerkzeugen einer Steckvorrichtung, insbesondere der zweiten Steckvorrichtung, zu verändern und die Steckvorrichtung so an unterschiedliche Rahmenschenkelquerschnitte anzupassen, kann die Spannvorrichtung verwendet werden. Hierbei ist es möglich, dass zwei seitlich zustellbare Spannbacken der Spannvorrichtung, mit denen ein Rahmenschenkel zum Einstopfen der Verschlussmittel, insbesondere der zweiten Verschlussmittel fixierbar ist, seitlich an die verstellbaren Einschubwerkzeuge herangefahren und die Einschubwerkzeuge dadurch entsprechend der Zustellung der Spannbacken seitlich verstellt werden. Dabei kann jeweils eine von zwei Spannbacken mit einem Einschubwerkzeug derart verbunden sein, dass auch eine Rückstellung der Spannbacke auf das jeweilige Einschubwerkzeug übertragen werden kann. Bei einer anderen Variante der Vorrichtung ist vorgesehen, dass eine Feder zwischen zwei Einschubwerkzeugen einer Steckvorrichtung angeordnet ist. Gegen die Rückstellkraft der Feder können die Einschubwerkzeuge dann seitlich verstellt und an die Geometrie und die Abmessungen des Rahmenschenkels, der mit einem Verschlussmittel versehen werden soll, angepasst werden. Sobald die Spannbacken der Spannvorrichtung die Einschubwerkzeuge nicht mehr seitlich beaufschlagen, können sie aufgrund der Rückstellkraft der Feder wieder in ihre Ausgangsstellung gelangen. Als Feder kann beispielsweise eine Druckfeder oder auch eine Zugfeder verwendet werden.

Ferner kann die Vorrichtung wenigstens eine Verschlussmittelzuführvorrichtung aufweisen. Diese zumindest eine Verschlussmittelzuführvorrichtung kann einer der beiden Steckvorrichtungen zugeordnet sein. Mittels der Verschlussmittelzuführvorrichtung können die Verschlussmittel der ersten und/oder der zweiten Steckvorrichtung in Strängen und/oder Bändern zusammengefasst zugeführt werden. Auf diese Weise kann die Zuführung der Verschlussmittel geordnet und sauber ablaufen. Die einzelnen Verschlussmittel können zum Beispiel in der ersten und/oder in der zweiten Steckvorrichtung von den Bändern und/oder Strängen abgetrennt und auf diese Weise vereinzelt werden, bevor sie schließlich in die Rahmenschenkel eingesteckt werden.

Nachstehend ist ein Ausführungsbeispiel des erfindungsgemäßen Verfahrens und der erfindungsgemäßen Vorrichtung anhand der Zeichnung näher beschrieben. Weder das Verfahren noch die Vorrichtung sind auf die gezeigten Ausführungsbeispiele beschränkt. Weitere Aufführungsbeispiele ergeben sich durch Kombination der Merkmale einzelner oder mehrerer Ansprüche untereinander und/oder in Kombination mit einzelnen oder mehreren Merkmalen des jeweiligen Ausführungsbeispiels. Es zeigen in teilweise stark schematisierter Darstellung:
- Fig. 1: eine stark schematisierte Darstellung zur Veranschaulichung des Verfahrens zur Herstellung von Abstandhalterrahmen, wobei - von links nach rechts - Profilstangen aus einem Lager entnommen, dann separiert, transportiert und schließlich zu einem sogenannten Endloshohlprofil, das im Folgenden nur als Hohlprofil bezeichnet wird, verbunden werden,
- Fig. 2: eine weitere stark schematisierte Darstellung eines Teils der Vorrichtung zur Veranschaulichung weiterer Verfahrensschritte, wobei das gemäß Figur 1 hergestellte Hohlprofil zunächst einseitig stirnseitig mit einem ersten Verschlussmittel verschlossen wird, wonach die Rahmenschenkel von dem Hohlprofil in der gewünschten Länge abgelängt und anschließend in einer Spannvorrichtung aufgespannt werden,
- Fig. 3: eine stark schematisierte Darstellung einer Befüllvorrichtung zum Befüllen der jeweils mit einem ersten Verschlussmittel versehenen Rahmenschenkel,
- Fig. 4: eine stark schematisierte Darstellung einer Kompressionsvorrichtung, mit der die ersten und/oder die zweiten Verschlussmittel vor ihrem Einbringen in die Rahmenschenkel auf ein lichtes Innenmaß der Rahmenschenkel komprimiert werden können,
- Fig. 5: eine stark schematisierte Darstellung einer Verbindungsvorrichtung, mit der die zuvor mit Trockenmittel befüllten Rahmenschenkel zu einem Abstandhalterrahmen verbunden werden,
- Fig. 6: eine Schnittdarstellung eines mit Trockenmittel befüllten Rahmenschenkels, wobei zu erkennen ist, dass das Trockenmittel durch zwei seitlich angeordnete Verschlussmittel dicht gepackt und ohne größere Lufteinschlüsse im Inneren des Rahmenschenkels gehalten ist,
- Fig. 7: eine Stirnansicht des in Figur 6 dargestellten Rahmenschenkels,
- Fig. 8: eine stark schematisierte Seitenansicht eines Teils der zweiten Steckvorrichtung, wobei zwei seitlich zustellbare Kompressionsbacken einer Kompressionsvorrichtung sowie zwei an einer gemeinsamen Halteplatte federnd gelagerte Stößel als Einschubwerkzeuge für Verschlussmittel zu erkennen sind, sowie
- Fig. 9: eine Seitenansicht einer zweiten Steckvorrichtung, mit insgesamt drei Paaren federnd gelagerter Stößel als Einschubwerkzeuge an einer gemeinsamen Halteplatte, mit denen die zweiten Verschlussmittel durch die zweiten Stirnöffnungen der Rahmenschenkel unter Berücksichtigung des jeweiligen Trockenmittelfüllstandes gemeinsam eingeschoben werden können.

Die Fig. 1 bis 5 zeigen jeweils Teile einer im Ganzen mit 1 bezeichneten Vorrichtung zur Herstellung von Abstandhalterrahmen 2 für Isolierglasscheiben. Dabei werden die Abstandhalterrahmen 2 aus vorkonfektionierten Rahmenschenkeln 3 in einer nur stark schematisiert dargestellten Verbindungsvorrichtung 4 der Vorrichtung 1 zu dem Abstandhalterrahmen 2 verbunden. Das Verbinden der Rahmenschenkel 3 zu dem Abstandhalterrahmen kann mit oder ohne Eckverbinder geschehen.

Die Vorrichtung 1 umfasst eine erste Steckvorrichtung 5 zum Einstecken von ersten Verschlussmitteln 6 in Rahmenschenkel 3. Die Rahmenschenkel 3 sind, wie es in Fig. 2 zu erkennen ist, zunächst noch in einem Hohlprofil 7, das auch als Endlosprofil 7 bezeichnet werden kann, miteinander verbunden und werden mit Trockenmittel 8 befüllt, bevor sie zu dem Abstandhalterrahmen 2 miteinander verbunden werden.

Ferner umfasst die Vorrichtung 1 auch eine Ablängvorrichtung 9, die stark schematisiert im Mittelteil von Fig. 2 angedeutet ist. Mit der Ablängvorrichtung 9 werden die Rahmenschenkel 3 in der benötigten Länge von dem Hohlprofil 7 abgetrennt. Der Ablängvorrichtung 9 nachgelagert weist die Vorrichtung 1 zudem eine Befüllvorrichtung 10 auf.

Die ersten Verschlussmittel 6 werden durch erste Stirnöffnungen 11a der Rahmenschenkel 3 in diese eingesteckt. Die ersten Verschlussmittel 6 können bei Bedarf mit gleichbleibender Einstecktiefe in die Rahmenschenkel 3 eingesteckt werden.

Die Befüllvorrichtung 10 ist dazu eingerichtet, zumindest zwei mit ersten Verschlussmitteln 6 versehene Rahmenschenkel 3 des herzustellenden Abstandhalterrahmens 2 gemeinsam durch ihre zunächst noch unverschlossenen zweiten Stirnöffnungen 11b hindurch mit Trockenmittel 10 zu befüllen. Gemäß dem rechten Teil von Fig. 3 umfasst die Vorrichtung 1 zudem eine zweite Steckvorrichtung 12. Diese zweite Steckvorrichtung 12 wird dazu verwendet, zweite Verschlussmittel 13 durch die zweiten Stirnöffnungen 11b der mit Trockenmittel 8 zuvor befüllten Rahmenschenkel 3 einzustecken und das in die Rahmenschenkel 3 eingebrachte Trockenmittel 8 dadurch in den Rahmenschenkeln 3 einzuschließen.

Nachdem die zweiten Verschlussmittel 13 in die Rahmenschenkel 3 eingesteckt sind, ist das Trockenmittel 8 im Inneren der Rahmenschenkel 3 zwischen den Verschlussmitteln 6 und 13 derart festgelegt, dass sich das in der Regel als Granulat vorliegende Trockenmittel 8 innerhalb des Rahmenschenkels 3 im Wesentlichen nicht bewegen kann. Auf diese Weise können Rieselgeräusche bei einer Lageveränderung des Abstandhalterrahmens 2 vermieden werden.

Gemäß Fig. 3 weist die Vorrichtung 1 zudem eine Spannvorrichtung 14 auf. In dieser Spannvorrichtung 14 können sämtliche einseitig mit ersten Verschlussmitteln 6 verschlossene Rahmenschenkel 3 des herzustellenden Abstandhalterrahmens 2 zur gemeinsamen Befüllung mit Trockenmittel 8 aufgespannt werden.

Die zweite Steckvorrichtung 12 weist für jeden Rahmenschenkel 3, der in einem Verfahrensschritt zu befüllen und mit einem zweiten Verschlussmittel 13 zu verschließen ist, jeweils zumindest einen, im vorliegenden Ausführungsbeispiel gemäß den Fig. 8 und 9 jeweils zwei federnd gelagerte Stößel 15 als Einschubwerkzeuge 15 auf. Die federnd gelagerten Stößel 15 dienen dazu, jeweils ein zweites Verschlussmittel 13 durch eine noch unverschlossene zweite Stirnöffnung 11b eines mit Trockenmittel 8 bereits befüllten Rahmenschenkels 3 einzuschieben.

Gemäß dem Ausführungsbeispiel, das in Fig. 9 dargestellt ist, sind alle Stößel 15 der zweiten Steckvorrichtung 12 gemeinsam an einer in und entgegen der Steckrichtung PF1 bewegbaren Halteplatte 16 der zweiten Steckvorrichtung 12 angeordnet. Auf diese Weise lässt sich eine Einsteckbewegung der Halteplatte 16 gleichzeitig auf alle federnd gelagerten Stößel 15 der zweiten Steckvorrichtung 12 übertragen. So können alle zuvor mit Trockenmittel 8 befüllten Rahmenschenkel 3 eines Abstandhalterrahmens 2 mit Hilfe der zweiten Steckvorrichtung 12 gemeinsam innerhalb eines Verfahrensschrittes mit zweiten Verschlussmitteln 13 verschlossen werden.

Fig. 9 verdeutlicht einen Vorteil der federnd gelagerten Stößel 15. Durch ihre Federn 17 können die Stößel 15 unterschiedliche Trockenmittelfüllstände innerhalb der Rahmenschenkel 3 beim Einstecken der zweiten Verschlussmittel 13 ausgleichen. Mithilfe der Halteplatte 16 können alle Stößel 15 gleichzeitig in Steckrichtung PF1 verschoben werden. Dadurch lassen sich alle Rahmenschenkel 3 auch bei unterschiedlichen Trockenmittelfüllständen in den einzelnen Rahmenschenkeln 3 gemeinsam mit zweiten Verschlussmitteln 13 verschließen und zudem die Verschlussmittel 13 zuverlässig in eine direkte Anlage an das bereits eingefüllte Trockenmittel 8 bringen.

Bei einer Ausführungsform der Erfindung kann vorgesehen sein, dass die in den Fig. 8 und 9 dargestellten Stößel 15 quer oder rechtwinklig zur Steckrichtung PF1 der Steckvorrichtung 12 verschieblich an der in den Fig. 8 und 9 dargestellten Halteplatte 16 angeordnet sind.

Um gegebenenfalls überschüssiges Trockenmittel 8 aus einzelnen oder sämtlichen bereits befüllten Rahmenschenkeln 3 entfernen zu können, ist bei einer Ausführungsform der Vorrichtung 1 vorgesehen, dass diese zudem eine Absaug- und/oder Blasvorrichtung umfasst. Die Funktionsweise einer solchen Absaug- und/oder Blasvorrichtung wurde bereits weiter oben näher beschrieben.

Die Figuren 4 und 8 zeigen eine Kompressionsvorrichtung 18 der Vorrichtung 1. Diese Kompressionsvorrichtung 18 dient dazu, die ersten und/oder zumindest die zweiten Verschlussmittel 13 vor dem Einstecken in einen Rahmenschenkel 3 auf das lichte Innenmaß des Rahmenschenkels 3 zu komprimieren. Dabei werden zumindest zwei Kompressionsbacken 19 der Kompressionsvorrichtung 18 entsprechend den in Fig. 4 dargestellten Pfeilen PF2 und PF3 zugestellt, um die aus einem formelastischen Material, insbesondere aus formelastischem Kunststoff oder Schaumstoff bestehenden Verschlussmittel 6 und/oder 13 entsprechend zu verformen.

Die in Fig. 3 angedeutete Spannvorrichtung 14 ist als drehbarer Revolver mit einer Anzahl von Spannplätzen für Rahmenschenkel 3 ausgebildet, die der Anzahl zur Herstellung eines Abstandhalterrahmens 2 benötigter Rahmenschenkel 3 entspricht. So können die von dem Hohlprofil 7 abgelängten und mit ersten Verschlussmitteln 6 besteckten Rahmenschenkel 3 nacheinander der rotierbaren Spannvorrichtung 14 zugeführt werden, bis alle vier Spannplätze der Spannvorrichtung 14 belegt sind.

Gemäß Fig. 3 ist die Spannvorrichtung 14 einseitig schwenkbar gelagert, so dass die in der Spannvorrichtung 14 aufgespannten Rahmenschenkel 3 zur Befüllung mit Trockenmittel 8 einseitig angehoben werden können. Das einseitige Anheben der Stirnöffnungen 11b erleichtert das Befüllen der Rahmenschenkel 3 mithilfe der Befüllvorrichtung 10 unter Ausnutzung der Schwerkraft.

Die Spannvorrichtung 14 kann zur Veränderung des Abstands zwischen den in den Fig. 8 und 9 dargestellten Stößeln 15 und damit zur Veränderung ihrer Relativposition zueinander eingerichtet sein. Dabei können seitlich zustellbare Spannbacken der Spannvorrichtung 14, mit denen die Rahmenschenkel 3 zum Einstopfen der zweiten Verschlussmittel 13 fixierbar sind, seitlich an die verstellbaren Stößel 15 herangefahren und die Stößel 15 dadurch entsprechend seitlich verstellt werden. Auf diese Weise kann der Abstand der Stößel 15 zueinander entsprechend einem lichten Innenmaß der mit einem Verschlussmittel 6 oder 13 zu bestopfenden Rahmenschenkel 3 verändert werden; dies ohne eine separate Stellvorrichtung.

Die zuvor beschriebene Vorrichtung eignet sich zur Durchführung des nachfolgend beschriebenen Verfahrens. Dabei werden zur Herstellung eines Abstandhalterrahmens 2 vier Rahmenschenkel 3 zunächst von dem Hohlprofil 7 abgelängt und schließlich zu einem Abstandhalterrahmen 2 miteinander verbunden. Dies geschieht mithilfe der in Fig. 5 angedeuteten Verbindungsvorrichtung 4.

Bei allen Rahmenschenkeln 3 wird jeweils zunächst ein erstes Verschlussmittel 6 durch eine erste Stirnöffnung 11a in jeden der Rahmenschenkel 3 eingeschoben. Anschließend wird Trockenmittel 8 durch die zweite, noch offene Stirnöffnung 11b des jeweiligen Rahmenschenkels 3 in diesen eingefüllt. Danach wird ein zweites Verschlussmittel 13 durch die zweite Stirnöffnung 11b des Rahmenschenkels 3 in diesen eingesteckt, um das Trockenmittel 8 in dem jeweiligen Rahmenschenkel 3 zwischen den beiden Verschlussmitteln 6 und 13 einzuschließen. Anschließend werden die Rahmenschenkel 3 zu dem Abstandhalterrahmen 2 miteinander verbunden. Die zweiten Verschlussmittel 13 der Rahmenschenkel 3 werden gemeinsam in einem Verfahrensschritt automatisiert in die Rahmenschenkel 3 eingesetzt. Zuvor werden sämtliche Rahmenschenkel 3 in einem gemeinsamen Befüllschritt automatisiert mit Trockenmittel 8 befüllt. Insbesondere Figur 6 zeigt deutlich, dass die zweiten Verschlussmittel 13 der Rahmenschenkel 3 bis auf Anschlag an das jeweils in den Rahmenschenkeln 3 befindliche Trockenmittel 8 eingeschoben werden. Somit ist das Trockenmittel 8 in den Rahmenschenkeln 3 zwischen zwei Verschlussmitteln 6 und 13 eingespannt. Ein möglicherweise als störend empfundenes Verrutschen oder Rieseln des Trockenmittels 8 innerhalb des jeweiligen Rahmenschenkels 3 wird somit verhindert.

Die ersten Verschlusselemente 6 werden mit definierter und zudem identischer Einstecktiefe durch die ersten Stirnöffnungen 11a in die Rahmenschenkel 3 eingesteckt. So kann sichergestellt werden, dass jenseits eines jeden ersten Verschlussmittels 6, also zwischen dem ersten Verschlussmittel 6 und der ersten Stirnöffnung 11a, ausreichend Platz vorhanden ist, um gegebenenfalls ein Verbindungsmittel aufzunehmen. Derartige Verbindungsmittel, beispielsweise Eckverbinder, werden dazu eingesetzt, zwei in dem Abstandhalterrahmen 2 benachbarte Rahmenschenkel 3 übereck miteinander zu verbinden.

Die Rahmenschenkel 3 werden in der erforderlichen Länge von dem Hohlprofil 7 mit der Ablängvorrichtung 9 abgelängt. Bevor die Rahmenschenkel 3 von dem Hohlprofil 7 mit Hilfe der Ablängvorrichtung 9 abgetrennt werden, werden zunächst die ersten Verschlusselemente 6 in die mit Trockenmittel 8 zu befüllenden Rahmenschenkel 3 eingeschoben. Dies ist deswegen vorteilhaft, weil so eine gesonderte Handhabung der mit ersten Verschlussmitteln 6 zu versehenden Rahmenschenkel 3 vermieden wird. Die Applikation der ersten Verschlussmittel 6 wird von der ersten Steckvorrichtung 5 automatisiert vorgenommen. Dabei ist es nicht erforderlich, die Rahmenschenkel 3, die zunächst noch in einem Hohlprofil 7 miteinander verbunden vorliegen, aus der Produktionskette auszuschleusen. Die Applikation der ersten Verschlussmittel 6 erfolgt in der Produktionslinie, also inline.

Figur 1 veranschaulicht die Herstellung eines Hohlprofils 7. Dazu werden zunächst einzelne Profilstangen 21 mittels einer Fördervorrichtung 22 einer Fügevorrichtung 23 zugeführt. In der Fügevorrichtung 23 werden die Profilstangen 23 unter Verwendung eines Längsverbinders 24 zu einem Hohlprofil 7 miteinander verbunden. Der Längsverbinder 24 weist eine Durchtrittsöffnung auf, die den Durchtritt von Trockenmittel 8 durch den zwischen zwei Profilstangen 23 positionierten Längsverbinder 24 erlaubt.

Nach dem Ablängen der einzelnen Rahmenschenkel 3 von dem Hohlprofil 7 werden diese der Spannvorrichtung 14 zugeführt. In der Spannvorrichtung 14 werden zumindest die mit Trockenmittel 8 zu befüllenden Rahmenschenkel 3, im vorliegenden Ausführungsbeispiel sämtliche Rahmenschenkel 3 eines Abstandhalterrahmens 2, zur Befüllung mit Trockenmittel 8 aufgespannt. Die zweiten Verschlussmittel 13 werden durch die zweiten Stirnöffnungen 11b in die Rahmenschenkel 3 eingesteckt, während die Rahmenschenkel 3 in der Spannvorrichtung 14 aufgespannt sind.

Bei Bedarf kann ein Teil des eingefüllten Trockenmittels mittels einer Absaug- und/oder Blasvorrichtung, die in den Figuren nicht gesondert dargestellt ist, aus dem jeweiligen Rahmenschenkel 3 entfernt werden, bevor die zweiten Verschlussmittel 13 eingesteckt werden. Auch dies kann automatisiert erfolgen.

Figur 4 verdeutlicht, dass die ersten und/oder die zweiten Verschlussmittel 6, 13 vor dem und/oder beim Einstecken in den zumindest einen Rahmenschenkel 3 auf ein lichtes Innenmaß des Rahmenschenkels 3 komprimiert und in komprimierten Zustand jeweils durch eine der beiden Stirnöffnungen 11a, 11b in den jeweiligen Rahmenschenkel 3 eingesteckt werden. Auf diese Weise kann vermieden werden, dass die Verschlussmittel 6, 13 beim Einschieben in die Rahmenschenkel 3 beschädigt werden. Werden die Verschlussmittel 6, 13 vorher nicht komprimiert, kann es zu einem Abrieb von Material der Verschlussmittel 6, 13 an Kanten der Rahmenschenkel 3 kommen. Dieser Abrieb kann die Qualität der hergestellten Abstandhalterrahmen 2 beeinträchtigen.

Die Verschlussmittel 6 und 13 können in Strängen oder als segmentierte, zum Beispiel vorgestanzte, Bändern zusammengefasst zugeführt und vor dem Einstecken in den jeweiligen Rahmenschenkel 3 oder beim Einstecken in die jeweiligen Rahmenschenkel 3 voneinander separiert werden. So werden die Verschlussmittel 6, 13, die auch als Stopfen bezeichnet werden können, dem Herstellungsprozess besonders effizient und vor allem geordnet zugeführt.

Zu diesem Zweck weist die Vorrichtung 1 zwei Verschlussmittelzuführvorrichtungen 20 auf. Mittels der Verschlussmittelzuführvorrichtungen 20 können die Verschlussmittel 6, 13 den beiden Steckvorrichtungen 5, 12 zunächst in Strängen und/oder Bändern zusammengefasst zugeführt werden. Dies erleichtert die Handhabung der noch nicht eingesteckten Verschlussmittel 6, 13. Die Bänder oder Stränge mit den Verschlussmitteln 6, 13 sind in den Verschlussmittelzuführvorrichtungen 20 auf jeweils einer Rolle aufgerollt. Von der jeweiligen Rolle können die Bänder oder Stränge mit den Verschlussmitteln 6, 13 schließlich der ersten Steckvorrichtung 5 beziehungsweise der zweiten Steckvorrichtung 12 in geordneter Weise zugeführt werden. In den Steckvorrichtungen 5, 12 werden die Verschlussmittel 6, 13 vor dem Einstecken in die Rahmenschenkel 3 von ihrem Strang oder Band abgetrennt. Jeder der zuvor beschriebenen Steckvorrichtungen 5 und 12 ist jeweils eine Verschlussmittelzuführvorrichtung 20.

Die Erfindung befasst sich mit Verbesserungen auf dem technischen Gebiet der Herstellung von Abstandhalterrahmen 2 für Isolierglasscheiben. Die Erfindung betrifft unter anderem die Vorrichtung 1, die die erste Steckvorrichtung 5 und die Befüllvorrichtung 10 zum Einfüllen von Trockenmittel 8 in Rahmenschenkel 3 eines herzustellenden Abstandhalterrahmens 2 aufweist. Die Befüllvorrichtung 10 ist dazu eingerichtet, bei Bedarf sämtliche mit Trockenmittel 8 zu befüllenden Rahmenschenkel 3 eines Abstandhalterrahmens 2 innerhalb eines Befüllschrittes gemeinsam mit Trockenmittel 8 zu befüllen. In der zweiten Steckvorrichtung 12 werden zumindest zwei mit Trockenmittel 8 befüllte Rahmenschenkel 3 innerhalb eines Verfahrensschrittes gemeinsam mit zweiten Verschlussmitteln 13 versehen.

### Bezugszeichenliste

- 1: Vorrichtung
- 2: Abstandhalterrahmen
- 3: Rahmenschenkel
- 4: Verbindungsvorrichtung
- 5: erste Steckvorrichtung
- 6: erstes Verschlussmittel
- 7: Hohlprofil
- 8: Trockenmittel
- 9: Ablängvorrichtung
- 10: Befüllvorrichtung
- 11a: erste Stirnöffnung
- 11b: zweite Stirnöffnung
- 12: zweite Steckvorrichtung
- 13: zweites Verschlussmittel
- 14: Spannvorrichtung
- 15: Stößel
- 16: Halteplatte
- 17: Federn
- 18: Kompressionsvorrichtung
- 19: Kompressionsbacken
- 20: Verschlussmittelzuführvorrichtung
- 21: Profilstange
- 22: Fördervorrichtung
- 23: Fügevorrichtung
- 24: Längsverbinder

## Patentansprüche

1. Verfahren zur Herstellung von Abstandhalterrahmen (2) für Isolierglasscheiben, bei dem Rahmenschenkel (3) zu einem Abstandhalterrahmen (2) miteinander verbunden werden, **dadurch gekennzeichnet, dass** bei zumindest zwei der Rahmenschenkel (3) jeweils
- ein erstes Verschlussmittel (6) durch eine erste Stirnöffnung (11a) in den Rahmenschenkel (3) eingeschoben,
- danach Trockenmittel (8) durch eine zweite Stirnöffnung (11b) des Rahmenschenkels (3) in diesen eingefüllt und
- anschließend ein zweites Verschlussmittel (13) durch die zweite Stirnöffnung (11b) des Rahmenschenkels (3) in diesen eingesteckt werden,
bevor die Rahmenschenkel (3) zu dem Abstandhalterrahmen (2) miteinander verbunden werden, wobei die zumindest zwei Rahmenschenkel (3) gemeinsam automatisiert mit Trockenmittel (8) befüllt und zumindest die zweiten Verschlussmittel (13) gemeinsam automatisiert in die Rahmenschenkel (3) eingesteckt werden.

2. Verfahren nach Anspruch 1, **dadurch gekennzeichnet, dass** die zweiten Verschlusselemente (13) der zumindest zwei Rahmenschenkel (3) bis auf Anschlag an das jeweils in den Rahmenschenkeln (3) befindliche Trockenmittel (8) eingeschoben werden.

3. Verfahren nach Anspruch 1 oder 2, **dadurch gekennzeichnet, dass** die ersten Verschlusselemente (6) mit einer definierten, identischen Einstecktiefe durch die ersten Stirnöffnungen (11a) in die Rahmenschenkel (3) eingesteckt werden.

4. Verfahren nach einem der Ansprüche 1 bis 3, **dadurch gekennzeichnet, dass** die Rahmenschenkel (3) in der erforderlichen Länge von einem Hohlprofil (7) abgelängt werden und dass die ersten Verschlusselemente (6) jeweils vor dem Ablängen eines mit Trockenmittel (8) zu befüllenden Rahmenschenkels (3) in diesen eingeschoben werden, und/oder dass die Rahmenschenkel (3), insbesondere nach dem Ablängen von dem Hohlprofil (7), einer Spannvorrichtung (14) zugeführt, in dieser aufgespannt und dort die zumindest zwei Rahmenschenkel (3) mit Trockenmittel (8) befüllt werden und/oder dass die zweiten Verschlussmittel (13) in die Rahmenschenkel (3) eingesteckt werden, während die Rahmenschenkel (3) in der Spannvorrichtung (14) aufgespannt sind.

5. Verfahren nach einem der Ansprüche 1 bis 4, **dadurch gekennzeichnet, dass** ein Teil des eingefüllten Trockenmittels (8) vor dem Einstecken des zweiten Verschlussmittels (13) mittels einer Absaug- und/oder Blasvorrichtung, vorzugsweise automatisiert, aus dem jeweiligen Rahmenschenkel (3) entfernt wird.

6. Verfahren nach einem der Ansprüche 1 bis 5, **dadurch gekennzeichnet, dass** die ersten und/oder die zweiten Verschlussmittel (6,13) auf ein lichtes Innenmaß des jeweiligen Rahmenschenkels (3) komprimiert und in komprimiertem Zustand durch eine der beiden Stirnöffnungen (11a,11b) in den jeweiligen Rahmenschenkel (3) eingesteckt wird/werden.

7. Vorrichtung (1) zur Herstellung von aus Rahmenschenkeln (3) zusammengesetzten Abstandhalterrahmen (2) für Isolierglasscheiben, mit einer Verbindungsvorrichtung (4) zum Verbinden der Rahmenschenkel (3) zu dem Abstandhalterrahmen (2), wobei die Vorrichtung (1) insbesondere zur Durchführung des Verfahrens nach einem der vorherigen Ansprüche eingerichtet ist, **dadurch gekennzeichnet, dass** die Vorrichtung (1) eine erste automatisierte Steckvorrichtung (5), mit der erste Verschlussmittel (6) durch erste Stirnöffnungen (11a) von Rahmenschenkeln (3) in diese einsteckbar sind, eine automatisierte Befüllvorrichtung (10), mit der Trockenmittel (8) durch zweite Stirnöffnungen (11b) der mit ersten Verschlussmitteln (6) versehenen Rahmenschenkel (3) einfüllbar ist, und eine zweite automatisiere Steckvorrichtung (12) aufweist, mit der zweite Verschlussmittel (13) durch die zweiten Stirnöffnungen (11b) in mit Trockenmittel (8) befüllte Rahmenschenkel (3) einsteckbar sind.

8. Vorrichtung (1) nach Anspruch 7, **dadurch gekennzeichnet, dass** die Vorrichtung (1) eine Ablängvorrichtung (9) aufweist, die der ersten Stopfvorrichtung (6) nachgelagert angeordnet und zum Ablängen der Rahmenschenkel (3) des Abstandhalterrahmens (2) von einem Hohlprofil (7) in erforderlicher Länge eingerichtet ist.

9. Vorrichtung (1) nach Anspruch 7 oder 8, **dadurch gekennzeichnet, dass** die Vorrichtung (1) eine Spannvorrichtung (14) aufweist, in der zumindest zwei Rahmenschenkel (3) zur Befüllung mit Trockenmittel (8) aufspannbar sind.

10. Vorrichtung (1) nach Anspruch 7 bis 9, **dadurch gekennzeichnet, dass** die erste und/oder die zweite Steckvorrichtung (5,12) jeweils zumindest ein, vorzugsweise in Einsteckrichtung (PF1) federnd gelagertes, Einschubwerkzeug (15), insbesondere zwei federnd gelagerte Stößel (15), aufweist/aufweisen, mit dem jeweils ein erstes und/oder zweites Verschlussmittel (6, 13) in einen Rahmenschenkel (3) einsteckbar ist, insbesondere wobei das zumindest eine Einschubwerkzeug (15) eine Mitnahmegeometrie für die Verschlussmittel (6, 13) aufweist.

11. Vorrichtung (1) nach Anspruch 10, **dadurch gekennzeichnet, dass** alle Einschubwerkzeuge (15) zumindest der zweiten Steckvorrichtung (12) gemeinsam an einer in und entgegen der Steckrichtung (PF1) bewegbaren Halteplatte (16) angeordnet sind, und/oder dass die erste und/oder die zweite Steckvorrichtung (5, 12) für jeden in einem Verfahrenschritt mit Verschlussmitteln (6, 13) zu versehenden Rahmenschenkel (3) zwei Einschubwerkzeuge (15) aufweist, die in Abhängigkeit der Abmessungen eines lichten Querschnitts des jeweiligen Rahmenschenkels (3) relativ zueinander positionierbar sind.

12. Vorrichtung (1) nach einem der Ansprüche 7 bis 11, **dadurch gekennzeichnet, dass** die Vorrichtung (1) eine Kompressionsvorrichtung (18) aufweist, mit der die ersten und/oder die zweiten Verschlussmittel (6, 13) vor und/oder beim Einstecken in den zumindest einen Rahmenschenkel (3) auf das lichte Innenmaß der Rahmenschenkel (3) komprimierbar sind.

13. Vorrichtung (1) nach einem der Ansprüche 8 bis 12, **dadurch gekennzeichnet, dass** die Spannvorrichtung (14) als drehbarer Revolver mit einer Mehrzahl von Spannplätzen für Rahmenschenkel (3) ausgebildet ist, und/oder dass die Spannvorrichtung (14) einseitig schwenkbar gelagert ist.

14. Vorrichtung (1) nach einem der Ansprüche 8 bis 13, **dadurch gekennzeichnet, dass** die Spannvorrichtung (14) zur Veränderung der Relativposition von zwei Einschubwerkzeugen (15) einer Steckvorrichtung (5, 12) eingerichtet ist, die zum Einstecken eines Verschlussmittels (6, 13) in einen Rahmenschenkel (3) verwendet werden.

15. Vorrichtung (1) nach einem der Ansprüche 7 bis 14, **dadurch gekennzeichnet, dass** die Vorrichtung (1) wenigstens eine Verschlussmittelzuführvorrichtung (20) aufweist, mittels der die Verschlussmittel (6,13) in Strängen und/oder Bändern zusammengefasst der ersten und/oder der zweiten Steckvorrichtung (5,12) zuführbar sind.
